# FASCICULE DE BREVET EUROPEEN

(11) **EP 2 152 563 B1**
(45) Date de publication et mention de la délivrance du brevet: **13.04.2011**
(21) Numéro de dépôt: 08805815.1
(22) Date de dépôt: 20.05.2008
(51) Int. Cl.: B62D 5/04, G06F 11/16

(54) **DISPOSITIF DE CONTRÔLE DE VALEURS DE PARAMÈTRE(S) PAR ANALYSE DE FIABILITÉ, ET CALCULATEUR CORRESPONDANT**
VORRICHTUNG ZUR STEUERUNG VON PARAMETERWERTEN DURCH ZUVERLÄSSIGKEITSANALYSE ZUGEHÖRIGER RECHNER
DEVICE FOR CONTROLLING PARAMETER VALUES BY RELIABILITY ANALYSIS AND CORRESPONDING CALCULATOR

(30) Priorité: 06.06.2007 FR 0755498
(43) Date de publication de la demande: 17.02.2010
(73) Titulaire: Peugeot Citroën Automobiles SA, 78140 Vélizy Villacoublay (FR)
(72) Inventeur: MALET, Claire, F-75018 Paris (FR); RENAULT, Anaïs, F-93210 la Plaine Saint Denis (FR)
(86) Numéro de dépôt international: PCT/FR2008/050869
(87) Numéro de publication internationale: WO 2009/000986

(56) Documents cités:
- EP-A- 0 531 870
- WO-A-2004/084070
- FR-A- 2 815 197

## Description

L'invention concerne le contrôle des valeurs de paramètre(s) acquises par des capteurs, et plus précisément la mise en forme de ces valeurs de paramètre(s) en vue de leur utilisation, par exemple par des fonctions de traitement d'un calculateur.

Comme le sait l'homme de l'art, les valeurs d'un paramètre, qui sont acquises par un capteur, peuvent parfois s'avérer erronées. Cela peut par exemple être le cas lorsqu'un court-circuit ou un circuit ouvert survient au niveau d'un capteur. Afin de détecter ces situations d'erreur, les calculateurs effectuent régulièrement des diagnostics à partir des valeurs de paramètre(s) qui sont acquises par certains capteurs. Ces diagnostics sont destinés à signaler aux fonctions de traitement qui utilisent les valeurs de paramètre(s) acquises, si ces dernières sont erronées ou non.

Or, il peut se passer un certain temps avant qu'un calculateur ne diagnostique une panne ou un dysfonctionnement d'équipement(s) à partir de l'analyse des valeurs de paramètre(s). Cela résulte notamment du fait que la valeur de certains paramètres met un certain temps T_{D} pour rejoindre ce que l'on appelle généralement la zone de diagnostic, zone dans laquelle une valeur de paramètre est considérée comme erronée (ou fausse).

Pendant ce temps T_{D} le capteur a généralement le temps d'acquérir au moins une valeur qui est potentiellement erronée (ou fausse) bien que plausible puisque inférieure au seuil de diagnostic qui marque le début de la zone de diagnostic. Par conséquent, une fonction de traitement peut utiliser une valeur potentiellement erronée (bien que plausible) avant d'être alertée par la fonction de diagnostic, ce qui peut engendrer des évènements de gravité variable.

Afin de limiter ces situations d'erreur, il est possible de mettre en forme les valeurs de paramètre avant qu'elles ne soient utilisées par les fonctions de traitement. Pour ce faire, on peut par exemple utiliser un circuit comportant des composants électroniques mettant en oeuvre une logique booléenne, comme cela est notamment décrit dans les documents brevet FR 2815197 et WO 2004/084070. On peut également utiliser un circuit chargé de filtrer les signaux représentant les valeurs d'un paramètre, puis de comparer ces signaux filtrés à un seuil dit de détection de défaut de manière à générer un signal d'erreur lorsque le signal filtré est supérieur au seuil, puis à adapter la constante de temps du filtrage et du seuil afin de détecter les erreurs avant que les signaux n'atteignent une limite fonction de la dynamique souhaitée du signal. Cette dernière solution est notamment décrite dans le document brevet US 6,389,338.

L'invention a donc pour but de proposer une alternative, peu onéreuse et de faible complexité, aux solutions connues de mise en forme de valeurs de paramètre(s).

Elle propose à cet effet un dispositif, dédié au contrôle de valeurs de paramètre(s) acquises au moyen d'un capteur selon une période d'acquisition prédéfinie T_{A}, et comprenant des moyens de contrôle chargés, lorsqu'ils reçoivent une valeur acquise, de comparer cette valeur acquise à une valeur seuil afin de la considérer comme plausible, respectivement non plausible, si elle est inférieure, respectivement supérieure, à une valeur seuil choisie, et de délivrer sur une sortie soit une valeur acquise fiable (et donc plausible) antérieure à la valeur acquise comparée si cette dernière est plausible, soit une valeur de remplacement si cette valeur acquise comparée est non plausible.

On entend ici par « valeur fiable (ou robuste) » une valeur dont on est sûr qu'elle n'est pas potentiellement erronée bien que plausible.

Le dispositif selon l'invention peut comporter d'autres caractéristiques qui peuvent être prises séparément ou en combinaison, et notamment :
- ses moyens de contrôle peuvent être chargés, lorsque la valeur acquise comparée est plausible, de délivrer sur une sortie une valeur acquise fiable antérieure de N_{A} périodes d'acquisition par rapport à la valeur acquise comparée ;
   ➢ N_{A} peut par exemple être égal à la valeur arrondie supérieure du rapport entre un temps maximum T_{D}, mis par le capteur en cas de défaillance pour délivrer une valeur acquise supérieure à la valeur seuil, et la période d'acquisition T_{A} ;
- ses moyens de contrôle peuvent être chargés, lorsqu'une première valeur acquise comparée est non plausible et suit une valeur acquise précédente considérée comme plausible, de délivrer sur la sortie une première valeur de remplacement choisie, puis, si les valeurs acquises postérieurement à cette première valeur acquise non plausible sont également considérées comme non plausibles, de délivrer sur la sortie des valeurs de remplacement successives qui décroissent vers une valeur choisie en partant de la première valeur de remplacement ;
- en variante, ses moyens de contrôle peuvent être chargés, lorsque la valeur acquise comparée est non plausible, de délivrer sur la sortie une valeur de remplacement constante.

L'invention propose également un calculateur, propre à effectuer des diagnostics à partir de valeurs de paramètre(s) contrôlées, et comprenant un dispositif de contrôle de valeurs de paramètre(s) du type de celui présenté ci-avant.

D'autres caractéristiques et avantages de l'invention apparaîtront à l'examen de la description détaillée ci-après, et des dessins annexés, sur lesquels :
- la figure 1 illustre de façon schématique et fonctionnelle un exemple de calculateur intégrant un exemple de réalisation de dispositif de contrôle selon l'invention couplé à un capteur,
- la figure 2 est un exemple de diagramme d'évolution temporelle de la valeur d'un paramètre délivrée par un capteur, et
- la figure 3 est un exemple de diagramme d'évolution temporelle de la valeur de paramètre mise en forme qui est construite par un dispositif de contrôle selon l'invention à partir du diagramme d'évolution temporelle de la figure 2.

Les dessins annexés pourront non seulement servir à compléter l'invention, mais aussi contribuer à sa définition, le cas échéant.

L'invention a pour objet de permettre une mise en forme de valeurs de paramètre(s) issues de capteur(s), peu onéreuse et de faible complexité.

Comme cela est illustré sur la figure 1, l'invention propose de contrôler au moyen d'un dispositif de contrôle D (en vue d'une mise en forme) la valeur d'au moins un paramètre, qui est acquise périodiquement (selon une période d'acquisition T_{A}) par un capteur CA au niveau d'un équipement EQ.

Dans ce qui suit, on considère à titre d'exemple non limitatif que l'équipement EQ est une pédale, par exemple de véhicule automobile. Mais, l'invention n'est pas limitée à ce type d'équipement. Elle concerne en effet tout type d'équipement dont le comportement dans le temps est au moins partiellement représenté par la valeur d'au moins un paramètre.

Par ailleurs, on considère dans ce qui suit, à titre d'exemple non limitatif, que le paramètre est la position de la pédale EQ. Mais, l'invention n'est pas limitée à ce type de paramètre. Elle concerne en effet tout type de paramètre dont la valeur peut varier dans le temps et peut être acquise par un capteur CA (quel qu'en soit le type).

De plus, on considère dans ce qui suit, à titre d'exemple non limitatif, que le capteur CA délivre périodiquement (selon la période d'acquisition T_{A}) une tension (sous forme analogique). Mais, il pourrait également délivrer périodiquement des données numériques représentatives de cette tension (ou bien d'une intensité, par exemple).

On a représenté sur la figure 2 un exemple de diagramme d'évolution temporelle (t) de la valeur de la tension VA(t) qui est délivrée par le capteur CA.

Enfin, on considère dans ce qui suit, à titre d'exemple non limitatif, que le dispositif D contrôle (et met en forme) les valeurs d'un unique paramètre (ici une tension). Mais, il pourrait contrôler (et mettre en forme) les valeurs de plusieurs (au moins deux) paramètres, issus éventuellement d'au moins deux capteurs différents.

Dans l'exemple non limitatif illustré sur la figure 1, le dispositif D fait partie d'un calculateur CL, qui est ici embarqué dans un véhicule automobile. Ce calculateur CL comprend par exemple un module de traitement MT qui implémente au moins une fonction utilisant des valeurs de paramètre(s) mises en forme VM(t) et représentatives du fonctionnement d'un (ou plusieurs) équipement(s) (ou organe(s)) du véhicule automobile.

Le calculateur CL comprend également un module de diagnostic MD chargé d'effectuer des diagnostics relatifs au fonctionnement d'un ou plusieurs équipements (ou organes) du véhicule automobile, à partir, notamment, des valeurs de ce(s) même(s) paramètre(s), avant leur mise en forme (désignées ci-après VA(t)). Lorsque le module de diagnostic MD détecte une défaillance (ou une erreur), il alerte le module de traitement MT, afin qu'il en tienne compte.

On notera que le dispositif D peut ne pas faire partie du calculateur CL. Il peut en effet être couplé à celui-ci, ou bien faire partie d'un capteur CA dont il assure le contrôle et la mise en forme des valeurs acquises VA(t). Le dispositif D peut également faire partie du module de diagnostic MD.

Un dispositif D selon l'invention comprend au moins un module de contrôle MC chargé d'intervenir chaque fois qu'il reçoit une valeur acquise par le capteur CA. On notera que les valeurs délivrées par le capteur CA ne sont pas forcément transmises directement au dispositif D. Elles peuvent en effet lui être communiquées par un équipement intermédiaire, après un éventuel traitement (par exemple une conversion analogique/numérique).

Chaque intervention consiste tout d'abord à comparer la valeur acquise reçue VA(t) à une valeur seuil VS choisie, afin de déterminer si elle est plausible ou non. Par définition, on considère qu'une valeur acquise VA(t) est plausible lorsqu'elle est inférieure à la valeur seuil VS choisie, et on considère qu'une valeur acquise VA(t) est non plausible lorsqu'elle est supérieure à la valeur seuil VS choisie.

On comprendra que la variable t désigne ici le temps.

La valeur seuil VS est par exemple une valeur qui est utilisée par le module de diagnostic MD du calculateur CL pour détecter une défaillance. Dans ce cas, la valeur seuil VS est appelée seuil de diagnostic.

Lorsque le module de contrôle MC a déterminé si la valeur acquise reçue VA(t) est plausible ou non plausible, il délivre sur une sortie soit une valeur acquise fiable (et donc plausible) VA(t-N_{A}) qui est antérieure à cette valeur acquise VA(t) si cette dernière est plausible, soit une valeur de remplacement VR si la valeur acquise VA(t) est non plausible.

On entend ici par « valeur fiable » une valeur dont on est sûr qu'elle n'est pas potentiellement erronée bien que plausible.

En cas de défaillance au niveau du capteur CA, la valeur acquise VA(t) met au maximum un temps T_{D} pour rejoindre la valeur seuil VS et donc la zone de diagnostic dans laquelle le module de diagnostic MD la considère comme erronée (ou fausse). Par conséquent, si la dernière valeur acquise reçue VA(t) est dans la zone de diagnostic (et donc estimée non plausible), les N_{A} valeurs acquises précédentes VA(t-1) ... VA(t-N_{A}) sont potentiellement erronées (bien que plausibles puisque inférieures à la valeur seuil VS). Il est alors préférable de ne pas délivrer telles quelles ces valeurs potentiellement erronées bien que plausibles afin d'éviter de tromper le module de traitement MT.

Pour ce faire, si le module de contrôle MC estime que la dernière valeur acquise reçue VA(t) est plausible, il la remplace par la valeur acquise fiable VA(t-N_{A}) qui a été reçue N_{A} périodes d'acquisition T_{A} avant elle.

Dans ce cas, il est avantageux que N_{A} soit égal à la valeur arrondie supérieure d'un rapport R égal à T_{D}/T_{A}. En d'autres termes, Na est défini par la relation N_{A} = Arr(R) = Arr(T_{D}/T_{A}), où Arr désigne la fonction arrondie à la valeur supérieure.

Comme illustré sur la figure 3, le fait de remplacer chaque dernière valeur acquise VA(t) plausible par la valeur acquise fiable VA(t-N_{A}) qui a été reçue N_{A} périodes d'acquisition T_{A} avant elle, cela revient à décaler de N_{A} périodes d'acquisition T_{A} la partie PN de la courbe d'évolution temporelle des valeurs acquises reçues VA(t), qui regroupe les valeurs acquises reçues VA(t) estimées fiables (et donc plausibles). Dans cet exemple illustré, N_{A} est égal à deux périodes d'acquisition T_{A}.

Afin de pouvoir effecteur ce type de remplacement, le dispositif D doit disposer à chaque instant des N_{A} dernières valeurs acquises reçues VA(t-1) ... VA(t-N_{A}). Pour ce faire, il peut par exemple stocker les N_{A} dernières valeurs acquises reçues VA(t-1) ... VA(t-N_{A}) dans des moyens de stockage MS, comme par exemple une mémoire, couplés à son module de contrôle MC.

Maintenant, et comme illustré sur la figure 3, lorsque le module de contrôle MC estime qu'une (première) valeur acquise VA(t) est non plausible, et que cette dernière suit une valeur acquise précédente VA(t-1) considérée comme fiable, il peut par exemple la remplacer par une première valeur de remplacement VR1 choisie. Puis, si les valeurs VA(t+n) (avec n≥1) qui sont acquises postérieurement à cette première valeur acquise VA(t) non plausible sont également considérées comme non plausibles, le module de contrôle MC peut par exemple les remplacer par des valeurs de remplacement VR successives qui décroissent vers une valeur choisie (éventuellement 0) en partant de la première valeur de remplacement VR1. Il est rappelé qu'une valeur de remplacement VR est une valeur de paramètre mise en forme VM(t) qui est délivrée par le dispositif D sur sa sortie lorsque son module de contrôle MC estime que la dernière valeur acquise VA(t) qu'il a reçu est non plausible.

Dans l'exemple illustré sur la figure 3, les valeurs de remplacement successives décroissent de façon sensiblement linéaire vers une valeur choisie VR2, à partir de la valeur de remplacement VR1. Cela revient à mettre en place une stratégie de secours consistant à converger vers la valeur de remplacement VR2 au moyen d'une rampe.

Bien entendu, tout autre stratégie de secours peut être utilisée, dès lors qu'elle permet de fournir en sortie du dispositif D une valeur mise en forme VM(t) fiable (ou robuste), ici pour le module de traitement MT du calculateur CL. Ainsi, le module de contrôle MC peut être agencé pour délivrer sur la sortie du dispositif D une valeur de remplacement constante, par exemple égale à VR1 ou bien à VR2, tant qu'il reçoit des valeurs acquises VA(t) qu'il estime non plausibles.

Grâce à l'invention, le dispositif D ne délivre sur sa sortie que des valeurs fiables (ou robustes) et non à la fois des valeurs fiables et des valeurs potentiellement erronées mais plausibles, ce qui permet, par exemple, de ne pas tromper le module de traitement MT.

Le dispositif de contrôle D selon l'invention, et notamment son module de contrôle MC et ses éventuels moyens de stockage MS, peuvent être réalisés sous la forme de circuits électroniques, de modules logiciels (ou informatiques), ou d'une combinaison de circuits et de logiciels.

L'invention ne se limite pas aux modes de réalisation de dispositif de contrôle et de calculateur décrits ci-avant, seulement à titre d'exemple, mais elle englobe toutes les variantes que pourra envisager l'homme de l'art dans le cadre des revendications ci-après.

## Revendications

1. Dispositif (D) de contrôle de valeurs de paramètre(s) acquises au moyen d'un capteur (CA) selon une période d'acquisition prédéfinie T_{A}, **caractérisé en ce qu'**il comprend des moyens de contrôle (MC) agencés, en cas de réception d'une valeur acquise, pour comparer cette valeur acquise à une valeur seuil de manière à la considérer comme plausible, respectivement non plausible, si elle est inférieure, respectivement supérieure, à une valeur seuil choisie, et pour délivrer sur une sortie soit une valeur acquise fiable antérieure à ladite valeur acquise comparée si cette dernière est plausible, soit une valeur de remplacement si ladite valeur acquise comparée est non plausible.

2. Dispositif selon la revendication 1, **caractérisé en ce que** lesdits moyens de contrôle (MC) sont agencés, lorsque ladite valeur acquise comparée est plausible, pour délivrer sur une sortie une valeur acquise fiable antérieure de N_{A} périodes d'acquisition par rapport à ladite valeur acquise comparée.

3. Dispositif selon la revendication 2, **caractérisé en ce que** N_{A} est égal à la valeur arrondie supérieure du rapport entre un temps maximum T_{D}, mis par ledit capteur (CA) en cas de défaillance pour délivrer une valeur acquise supérieure à ladite valeur seuil, et ladite période d'acquisition T_{A}.

4. Dispositif selon l'une des revendications 1 à 3, **caractérisé en ce que** lesdits moyens de contrôle (MC) sont agencés, lorsqu'une première valeur acquise comparée est non plausible et suit une valeur acquise précédente considérée comme plausible, pour délivrer sur ladite sortie une première valeur de remplacement choisie, puis, si les valeurs acquises postérieurement à ladite première valeur acquise non plausible sont également considérées comme non plausibles, pour délivrer sur ladite sortie des valeurs de remplacement successives qui décroissent vers une valeur choisie en partant de ladite première valeur de remplacement.

5. Dispositif selon l'une des revendications 1 à 3, **caractérisé en ce que** lesdits moyens de contrôle (MC) sont agencés, lorsque ladite valeur acquise comparée est non plausible, pour délivrer sur ladite sortie une valeur de remplacement constante.

6. Calculateur (CL) propre à effectuer des diagnostics à partir de valeurs de paramètre(s) contrôlées, **caractérisé en ce qu'**il comprend un dispositif de contrôle (D) selon l'une des revendications précédentes.

## Claims

1. Device (D) for controlling parameter values acquired by means of a sensor (CA) during a predetermined acquisition period T_{A}, **characterized in that** it comprises control means (MC) arranged, in the case of reception of an acquired value, for comparing this acquired value with a threshold value so as to consider it as respectively plausible or non-plausible, if it is respectively lower or higher than a selected threshold value, and for delivering on an output either a reliable acquired value anterior to the said compared acquired value if the latter is plausible, or a replacement value if the compared acquired value is not plausible.

2. Device according to Claim 1, **characterized in that** the said control means (MC) are arranged, when the said compared acquired value is plausible, for delivering on an output an anterior reliable acquired value of N_{A} acquisition periods with respect to the said compared acquired value.

3. Device according to Claim 2, **characterized in that** N_{A} is equal to the upper rounded value of the ratio between a maximum time T_{D} taken by the said sensor (CA) in the case of failure for delivering an acquired value greater than the said threshold value, and the said acquisition period T_{A}.

4. Device according to one of Claims 1 to 3, **characterized in that** the said control means (MC) are arranged, when a first compared acquired value is not plausible and follows a preceding acquired value which is considered as plausible, for delivering on the said output a first selected replacement value, then, if the values acquired subsequently to the said first non-plausible acquired value are also considered to be non-plausible, for delivering on the said output successive replacement values which decrease towards a selected value, starting from the said first replacement value.

5. Device according to one of Claims 1 to 3, **characterized in that** the said control means (MC) are arranged, when the said compared acquired value is not plausible, for delivering on the said output a constant replacement value.

6. Computer (CL) suited to carry out diagnostics from controlled parameter values, **characterized in that** it comprises a control device (D) according to one of the preceding claims.

## Patentansprüche

1. Vorrichtung (D) zur Kontrolle von Werten eines oder mehrerer Parameter, die mittels eine Sensors (CA) gemäß einer vordefinierten Periode T_{A} erfasst werden, **dadurch gekennzeichnet, dass** sie Kontrollmittel (MC) aufweist, die eingerichtet sind, um bei Empfang eines erfassten Werts diesen erfassten Wert mit einem Schwellenwert derart zu vergleichen, dass er als plausibel oder nicht plausibel betrachtet wird, wenn er jeweils kleiner beziehungsweise größer ist als ein ausgewählter Schwellenwert, und um auf einen Ausgang entweder einen zuverlässigen Wert, der dem verglichenen erfassten Wert vorausgeht, wenn dieser Letztere plausibel ist, oder einen Ersatzwert, wenn der verglichene erfasste Wert nicht plausibel ist, zu liefern.

2. Vorrichtung nach Anspruch 1, **dadurch gekennzeichnet, dass** die Kontrollmittel (MC) eingerichtet sind um, wenn der verglichene erfasste Wert plausibel ist, auf einen Ausgang den zuverlässigen erfassten Wert, der um N_{A} Erfassungsperioden in Bezug auf den verglichenen erfassten Wert vorausgeht, zu liefern.

3. Vorrichtung nach Anspruch 2, **dadurch gekennzeichnet**, das N_{A} gleich dem aufgerundeten Wert des Verhältnisses zwischen einer maximalen Zeit T_{D}, die der Sensor (CA) bei einem Versagen benötigt, um einen erfassten Wert, der größer ist als der Schwellenwert, zu liefern, und der Erfassungsperiode T_{A} ist.

4. Vorrichtung nach einem der Ansprüche 1 bis 3, **dadurch gekennzeichnet, dass** die Kontrollmittel (MC) eingerichtet sind, um, wenn ein erster verglichener erfasster Wert nicht plausibel ist und auf einen vorausgehenden erfassten Wert folgt, der als plausibel betrachtet wird, auf den Ausgang einen ersten ausgewählten Ersatzwert zu liefern und, wenn die später nach dem ersten nicht plausiblen erfassten Wert erfassten Werte ebenfalls als nicht plausibel betrachtet werden, auf den Ausgang aufeinander folgende Ersatzwerte zu liefern, die zu einem ausgewählten Wert ausgehend von dem ersten Ersatzwert hin abnehmen.

5. Vorrichtung nach einem der Ansprüche 1 bis 3, **dadurch gekennzeichnet**, das die Kontrollmittel (MC) eingerichtet sind, um, wenn der verglichene erfasste Wert nicht plausibel ist, einen konstanten Ersatzwert auf den Ausgang zu liefern.

6. Rechner (CL), der Diagnosen ausgehend von Werten eines oder mehrerer kontrollierter Parameter ausführen kann, **dadurch gekennzeichnet, dass** er eine Kontrollvorrichtung (D) nach einem der vorhergehenden Ansprüche aufweist.
